# EUROPÄISCHE PATENTANMELDUNG

(11) **EP 0 379 645 A1**
(43) Veröffentlichungstag der Anmeldung: **01.08.1990**
(21) Anmeldenummer: 89118129.9
(22) Anmeldetag: 29.09.1989
(51) Int. Cl.: F25D 21/14

(54) **Kühlschrank**

(30) Priorität: 29.12.1988 DE 3844259
(71) Anmelder: LIEBHERR-WERK LIENZ GES. mbH, A-9900 Lienz (AT)
(72) Erfinder: Bauer, Helmuth, A-9900 Lienz Lienz-Tristach (AT)
(74) Vertreter: Gossel, Hans K., Dipl.-Ing.

(57) **Zusammenfassung**

Ein Kühlschrank mit einem in dessen Innenraum oder in einer Wandung angeordneten Verdampfer (4) ist mit einer in dem Innenraum befindlichen Schale (8) zum Auffangen des von dem Verdampfer (4) oder den Verdampfer abdeckenden Wandung abtropfenden oder ablaufenden Kondensationswassers versehen. Um in dem Kühlschrank eine höhere relative Luftfeuchtigkeit aufrecht zu erhalten, ist die Schale (8) zumindest teilweise mit einem gut saugfähigen, porösen, sich gegenüber Wasser und den üblicherweise in den Kühlschrank eingelagerten Waren chemisch neutral verhaltenden Stoff (6) gefüllt.

## Beschreibung

Die Erfindung betrifft einen Kühlschrank mit einem in dessen Innenraum oder in einer Wandung angeordneten Verdampfer und mit einer im Innenraum befindlichen Schale zum Auffangen des von dem Verdampfer oder der den Verdampfer abdeckenden Wandung abtropfenden oder ablaufenden Kondensationswassers.

Die relative Luftfeuchtigkeit beträgt in statisch gekühlten Kühlschränken üblicherweise etwa 40 - 45 %. Eine derart trockene Luft kann zu einer unerwünschten Austrocknung von Lebensmitteln führen. Beispielsweise läßt sich beobachten, daß ein in einen Kühlschrank eingestellter Salat innerhalb eines Tages welkt.

Insbesondere ist die geringe relative Luftfeuchtigkeit in Weinkühlschränken unerwünscht, da es bei den üblicherweise langen Lagerzeiten zu einem Verdunsten des Weines über den Korken kommen kann.

Aufgabe der Erfindung ist es daher, einen Kühlschrank der eingangs angegebenen Art zu schaffen, in dem auf einfache Weise eine höhere relative Luftfeuchtigkeit aufrechterhalten werden kann.

Erfindungsgemäß wird diese Aufgabe bei einem Kühlschrank der gattungsgemäßen Art dadurch gelöst, daß die Schale zumindest teilweise mit einem gut saugfähigen, porösen, sich gegenüber Wasser und den üblicheweise in den Kühlschrank eingelagerten Waren chemisch neutral verhaltenden Stoff gefüllt ist. Bei dem erfindungsgemäßen Kühlschrank wird also das von dem Verdampfer abtropfende Kondensationswasser zur Erhöhung der relativen Luftfeuchtigkeit in dem Kühlschrankinnenraum benutzt. Da allein in einer Schale stehendes Wasser zu keiner wesentlichen Erhöhung der Luftfeuchtigkeit führen würde, ist erfindungsgemäß ein in die Auffangschale eingelegter gut saugfähiger poröser Stoff vorgesehen, der die zur Verdunstung zur Verfügung stehende Oberfläche gegenüber der Querschnittsfläche der Schale um ein Vielfaches erhöht. Dieser Stoff saugt sich mit dem Kondensationswasser voll und ruht in der Schale, in der entweder überhaupt kein freier Wasserspiegel oder aber ein Wasserspiegel vorhanden ist, aus dem der poröse Stoff herausragt.

Ein besonders geeigneter Stoff ist Lavagestein, das bei großer Porosität eine ausreichende chemische Neutralität aufweist und billig ist. Das Lavagestein vergrößert somit die zur Verdunstung zur Verfügung stehende Oberfläche, ohne daß schädliche Nebeneffekte aufgrund von Bakterienbefall oder Veralgungen oder unerwünschten Reaktionen zu befürchten sind.

Die das poröse Material aufnehmende Schale kann aus einer eingestellten Schale oder aber auch aus einer wannenförmigen Vertiefung bestehen, die in einem waagerechten Teil der Innenwand des Kühlschrankgehäuses vorgesehen ist. Zweckmäßigerweise ist die Vertiefung in einem stufenartigen Absatz angeordnet, der durch die den Kompressor aufnehmende Nische gebildet ist.

Üblicherweise läuft das von dem Verdampfer abtropfende Kondensationswasser durch eine trichterförmige Ablaufrinne in eine Verdunstungsschale, die außerhalb des Kühlraums auf dem Kompressor befestigt ist, wobei die Kompressorwärme zu einer schnellen Verdunstung genutzt wird. Die eingesetzte Schale oder wannenförmige Vertiefung kann ebenfalls mit einer zu einer außerhalb des Innenraumes auf den Kompressor angeordneten Verdunstungsschale führenden Leitung versehen sein. Durch diese Leitung wird überschüssiges Kondensationswasser abgeführt, das von dem porösen Stoff nicht aufgesaugt wird.

Zweckmäßigerweise ist die Leitung syphonartig mit einem Rohrstück versehen, das ausgehend von dem Boden der Schale oder Wandung nach oben ragt. Dieser syphonartige Überlauf leitet dann überschüssiges Kondensationswasser in die auf dem Kompressor angeordnete Verdunstungsschale.

Ein Ausführungsbeispiel der Erfindung wird nachstehend anhand der Zeichnung, in deren einziger Figur ein Vertikalschnitt durch das Kühlschrankgehäuse im Bereich der Kompressornische dargestellt ist, näher erläutert.

Die Rückwand 1 des Kühlschrankgehäuses ist mit einem stufenartigen Absatz 7 versehen, der durch die nach außen hin offene Nische 8 gebildet ist, in der der Kompressor 2 untergebracht ist. Auf dem Kompressor 2 ist eine nach oben hin offene Verdunstungsschale 3 befestigt. Parallel zu der Rückwand 1 ist der Verdampfer 4 angeordnet. Soweit ist der Kühlschrank bekannter Bauart.

In der Oberseite des sockelartigen Absatzes 7 ist eine wannenförmige Vertiefung 8 vorgesehen. In dem Boden 9 dieser wannenförmigen Vertiefung ist ein Rohr 5 angeordnet, das über den Boden der wannenförmigen Vertiefung nach oben ragt. Ober dieses syphonartige Rohr 5 kann überschüssiges Kondensationswasser in die Verdunstungsschale 3 laufen.

Die wannenförmige Vertiefung 8 ist mit Lavagestein 6 gefüllt.

## Patentansprüche

1. Kühlschrank mit einem in dessen Innenraum oder in einer Wandung angeordneten Verdampfer und mit einer im Innenraum befindlichen Schale zum Auffangen des von dem Verdampfer oder der den Verdampfer abdeckenden Wandung abtropfenden oder ablaufenden Kondensationswassers,
**dadurch gekennzeichnet,**
daß die Schale zumindest teilweise mit einem gut saugfähigen, porösen, sich gegenüber Wasser und den üblicherweise in den Kühlschrank eingelagerten Waren chemisch neutral verhaltenden Stoff (6) gefüllt ist.

2. Kühlschrank nach Anspruch 1, dadurch gekennzeichnet, daß der Stoff aus Lavagestein (6) besteht.

3. Kühlschrank nach Anspruch 1 oder 2, dadurch gekennzeichnet, daß die Schale aus einer wannenförmigen Vertiefung (8) besteht, die in einem waagerechten Teil der Innenwandung des Kühlschrankgehäuses vorgesehen ist.

4. Kühlschrank nach einem der Ansprüche 1 bis 3, dadurch gekennzeichnet, daß die Vertiefung (8) in einem stufenartigen Absatz (7) vorgesehen ist, der durch die den Kompressor (2) aufnehmende Nische (8) gebildet ist.

5. Kühlschrank nach einem der Ansprüche 1 bis 4, dadurch gekennzeichnet, daß die eingesetzte Schale oder die wannenförmige Vertiefung (8) mit einer zu einer außerhalb des Innenraumes auf dem Kompressor (2) angeordneten Verdunstungsschale (3) führenden Leitung (5) versehen ist.

6. Kühlschrank nach Anspruch 5, dadurch gekennzeichnet, daß die Leitung (5) syphonartig mit einem Rohrstück versehen ist, das ausgehend von dem Boden der Schale oder Vertiefung nach oben ragt.
